# EUROPÄISCHE PATENTSCHRIFT

(11) **EP 1 165 960 B1**
(45) Veröffentlichungstag und Bekanntmachung des Hinweises auf die Patenterteilung: **25.07.2007**
(21) Anmeldenummer: 01913566.4
(22) Anmeldetag: 02.02.2001
(51) Int. Cl.: F02M 51/06, F02D 41/20, F01L 9/04

(54) **BRENNSTOFFEINSPRITZVENTIL**
FUEL INJECTION VALVE
SOUPAPE D'INJECTION DE CARBURANT

(30) Priorität: 04.02.2000 DE 10004961
(43) Veröffentlichungstag der Anmeldung: 02.01.2002
(73) Patentinhaber: ROBERT BOSCH GMBH, 70442 Stuttgart (DE)
(72) Erfinder: RIEGER, Franz, 71701 Schwieberdingen (DE); MAISCH, Harald, 73257 Koengen (DE); HUEBEL, Michael, 70839 Gerlingen (DE); BECKER, Ulrich, 75223 Niefern-Oeschelbronn (DE); STEIN, Juergen, 75428 Illingen (DE)
(86) Internationale Anmeldenummer: PCT/DE2001/000423
(87) Internationale Veröffentlichungsnummer: WO 2001/057390

(56) Entgegenhaltungen:
- EP-A- 0 383 064
- WO-A-99/49210
- US-A- 3 647 177
- US-A- 3 942 485

## Beschreibung

### Stand der Technik

Die Erfindung geht aus von einem Brennstoffeinspritzventil nach der Gattung des Anspruchs 1.

Die Schließzeiten von Brennstoffeinspritzventilen werden durch Adhäsionskräfte zwischen Anker und Kern einerseits und durch wirbelströme andererseits verlängert. Zur Verringerung der Verzögerungen ist es bekannt, bei Beendigung des das Brennstoffeinspritzventil erregenden Stromimpulses einen Strom in umgekehrter Richtung durch die Magnetspule fließen zu lassen, um den Abbau des Restfeldes zu beschleunigen. Die Konstruktion entsprechender Steuerelemente ist jedoch aufwendig und führt auch lediglich zu geringfügigen Verkürzungen der Schließzeit.

Eine andere Möglichkeit besteht darin, ein Magnetfeld zum Öffnen des Brennstoffeinspritzventils und ein zweites Magnetfeld zum Halten des Brennstoffeinspritzventils in seiner geöffneten Stellung aufzubauen. Die Stärke des Haltefeldes kann dann so klein gewählt werden, daß die Wirbelströme nach Abschalten des Haltefeldes klein sind und dadurch die Schließzeit verkürzt werden kann.

Aus der DE 23 06 007 C3 ist ein elektromagnetisch betätigbares Brennstoffeinspritzventil zum Einspritzen von Brennstoff in eine Brennkraftmaschine bekannt, bei welchem die Magnetspule drei Wicklungen aufweist, welche von drei getrennten Schaltkreisen angesteuert werden. Dabei dient der erste Schaltkreis zum schnellen Öffnen des Brennstoffeinspritzventils, der zweite Schaltkreis zum Offenhalten des Brennstoffeinspritzventils und der dritte Schaltkreis zum Erzeugen eines das Restmagnetfeld löschenden Gegenfeldes zum schnellen Schließen des Brennstoffeinspritzventils.

Nachteilig an dem aus der DE 23 06 007 C3 bekannten Brennstoffeinspritzventil ist insbesondere die aufwendige Herstellung einer Anordnung mit drei Schaltkreisen, die drei wicklungen der Magnetspule ansteuern. Auch der durch die Schaltkreise erhöhte Platzbedarf ist von Nachteil. Eine aktive Rückstellung durch eine in Schließrichtung gerichtete magnetische Kraftkomponente findet nicht statt.

Aus der WO 99/49210 A ist bereits ein Brennstoffeinspritzventil zum direkten Einspritzen von Brennstoff in einen Brennraum einer Brennkraftmaschine bekannt, das zwei Magnetkreise umfasst. Dabei sind eine mit einem Anker zusammenwirkende erste Magnetspule, eine mit dem Anker zusammenwirkende zweite Magnetspule und eine mit dem Anker kraftschlüssig in Verbindung stehende Ventilnadel zur Betätigung eines Ventilschließkörpers im Brennstoffeinspritzventil angeordnet. Mit der ersten Magnetspule ist dabei eine Kraft in einer Öffnungsrichtung und mit der zweiten Magnetspule eine Kraft in einer Schließrichtung auf den Anker ausübbar. Bei Bestromung beider Magnetspulen ist die erzeugte Magnetkraft der ersten Magnetspule größer als die Magnetkraft der zweiten Magnetspule, so dass das Brennstoffeinspritzventil sicher in seinem offenen Zustand während dieser Phase gehalten wird. Ein schnelles Schließen des Brennstoffeinspritzventils wird dadurch gewährleistet, dass die zweite Magnetspule bereits bestromt wird, bevor das Magnetfeld der ersten Magnetspule bei deren Bestromung vollständig abgebaut ist.

### Vorteile der Erfindung

Das erfindungsgemäße Brennstoffeinspritzventil mit den Merkmalen des Anspruchs 1 hat dem gegenüber den Vorteil, daß in Schließrichtung mit der ersten Magnetspule eine Schließkraft erzeugt werden kann. Das Öffnen kann durch Bestromen beider Magnetspulen vorbereitet werden und dann die in Schließrichtung wirkende Magnetspule abgeschaltet werden. Der Beginn des Einspritzvorgangs wird dann vorteilhafterweise durch das Abschalten einer der beiden Magnetspulen eingeleitet, was im Gegensatz zu der üblichen Anordnung steht, in welcher der Öffnungsvorgang durch das Bestromen der Magnetspule eingeleitet wird Durch bereits aufgebaute Magnetfelder wird die Schaltdynamik positiv beeinflußt. Dies führt zu kurzen Öffnungszeiten. In Schließrichtung kann umgekehrt vorgegangen werden, um kurze Schließzeiten zu erreichen.

Durch eine axiale Schlitzung der Magnetkreise der Kernteile oder des Ventilgehäuses, kann eine Verringerung des Einflusses der Wirbelströme erreicht werden.

Durch die in den Unteransprüchen aufgeführten Maßnahmen sind vorteilhafte Weiterbildungen und Verbesserungen des im Anspruch 1 angegebenen Brennstoffeinspritzventils möglich.

Ein zwischen den Magnetkreisen befindlicher radialer Spalt, welcher mit nicht magnetisierbarem Material gefüllt ist, führt zu einer Maximierung der Magnetkräfte, da der magnetische Fluß nur abgeschwächt durch das isolierend wirkende Material durchtreten kann. Somit stören sich die Magnetfelder nicht gegenseitig.

Durch die Länge des zwischen den Magnetspulen angeordneten Spalts in radialer Richtung können die Maximalkraft und ein Kraftausgleich abgestimmt werden. Die Lage des Spalts in Axialrichtung relativ zu den zwei Magnetspulen erlaubt eine Symmetrisierung der Anordnung.

Von Vorteil ist auch die Bestromung der zwei Magnetspulen mit entgegengesetzt gerichteten nahezu gleich großen Strömen, welche zwei entgegengesetzte Felder induzieren.

Von Vorteil sind auch Aussparungen in den Ankerteilen, welche eine erhebliche Gewichtsreduktion der beweglichen Teile ohne Einbußen bei der Magnetkraft erlauben.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: in einer teilweisen Schnittdarstellung ein Ausführungsbeispiel eines erfindungsgemäßen Brennstoffeinspritzventils,
- Fig. 2: ein Diagramm der Scraltphasen des in Fig. 1 dargestellten Ausführungsbeispiels des erfindungsgemäßen Brennstoffeinspritzventils sowie die während der Schaltvorgänge wirkenden Kräfte,
- Fig. 3: ein Detail des in Fig. 1 dargestellten erfindungsgemäßen Brennstoffeinspritzventils im Bereich III in Fig. 1,
- Fig. 4A-4B: die Diffusion des Magnetfeldes für einen ungeschlitzten und einen doppelt geschlitzten Magnetkern in der Schnittebene IV-IV in Fig. 1, und
- Fig. 5A-5B: den Verlauf der Wirbelströme in einem ungeschlitzten und einem doppelt geschlitzten Magnetkern in der Schnittebene V-V in Fig. 1.

### Beschreibung des Ausführungsbeispiels

Fig. 1 zeigt in einer auszugsweisen Schnittdarstellung den mittleren Teil eines Brennstoffeinspritzventils 1. Das Brennstoffeinspritzventil 1 ist insbesondere zum direkten Einspritzen von Brennstoff in einen nicht dargestellten Brennraum einer gemischverdichtenden, fremdgezündeten Brennkraftmaschine geeignet. Das Brennstoffeinspritzventil 1 kann dabei als nach innen oder nach außen öffnendes Brennstoffeinspritzventil 1 ausgeführt sein. Bei dem in Fig. 1 dargestellten Ausführungsbeispiel handelt es sich um ein nach innen öffnendes Brennstoffeinspritzventil 1.

Das Brennstoffeinspritzventil 1 umfaßt eine erste Magnetspule 2, welche mit einem ersten Ankerteil 5a eines im Ausführungsbeispiel zweiteilig ausgebildeten Ankers 3 zusammenwirkt, und eine zweite Magnetspule 4, welche mit einem zweiten Ankerteil 5b des Ankers 3 zusammenwirkt. Die erste Magnetspule 2 ist auf einen ersten Spulenträger 6 und die zweite Magnetspule 4 ist auf einen zweiten Spulenträger 7 gewickelt. Die erste Magnetspule 2 umgibt ein erstes Kernteil 8, während die zweite Magnetspule 4 ein zweites Kernteil 9 umgibt. Die erste Magnetspule 2 und die zweite Magnetspule 4 werden in axialer Richtung durch einen Steg 10 voneinander getrennt. Der Steg 10 setzt sich aus einem der ersten Magnetspule 2 zugewandten ersten Stegteil 10a und einem der zweiten Magnetspule 4 zugewandten zweiten Stegteil 10b zusammen, die durch eine Schicht 11, welche aus nicht magnetisierbarem Material besteht, voneinander getrennt sind.

Dabei sind die Stegteile 10a und 10b nicht unbedingt gleich groß. Zur Optimierung des Öffnungs- oder des Schließvorgangs kann die axiale Position der Schicht 11 angepaßt werden. Wird der Kraftausgleich z. B. zugunsten des Öffnungsvorgangs optimiert, wird die axiale Lage der nichtmagnetisierbaren Schicht 11 von der Mittelstellung geringfügig in Richtung der ersten Magnetspule 2 verschoben. Dadurch wird die magnetische Flußdichte in dem an die erste Magnetspule 2 angrenzenden Stegteil 10a gegenüber derjenigen im Stegteil 10b erhöht.

Das erste Ankerteil 5a und das zweite Ankerteil 5b sind zwischen dem ersten Kernteil 8 und dem zweiten Kernteil 9 angeordnet. Die Ankerteile 5a und 5b weisen im Ausführungsbeispiel je eine Aussparung 12 auf, welche kegelförmig gestaltet ist und zu einer Gewichtsreduktion der beweglichen Teile führt.

Eine Ventilnadel 13 erstreckt sich durch das erste Kernteil 8, das zweite Kernteil 9 sowie die beiden Ankerteile 5a und 5b. Dabei ist zwischen dem zweiten Ankerteil 5b und dem zweiten Kernteil 9 im geschlossenen Zustand des Brennstoffeinspritzventils 1 ein Arbeitsspalt 25 ausgebildet. Das erste Ankerteil 5a steht mit der Ventilnadel 13 über einen ersten Flansch 14 in Wirkverbindung, während das zweite Ankerteil 5b über einen zweiten Flansch 15 mit der Ventilnadel 13 in Wirkverbindung steht.

Zwischen einer in eine zentrale Ausnehmung 23 des zweiten Kernteils 9 insbesondere eingepreßten Vorspannhülse 16 und dem zweiten Flansch 15 ist eine Rückstellfeder 17 eingespannt, welche die Ventilnadel 13 in Abspritzrichtung auf einen nicht dargestellten Dichtsitz preßt und somit das Brennstoffeinspritzventil 1 in geschlossener Stellung hält.

In Abspritzrichtung vom ersten Kernteil 8 aus gesehen schließen sich ein Führungselement 18, ein Dichtelement 19 sowie der nicht dargestellte Ventilschließkörper an

Das Brennstoffeinspritzventil 1 ist von einem Ventilgehäuse 20 umgeben, welches im Bereich der zweiten Magnetspule 4 und im Bereich der ersten Magnetspule 2 zwei Schlitze 21 aufweist, die in axialer Richtung verlaufen und für eine Reduktion des Einflusses der Wirbelströme bzw. der Diffusion des im Ventilgehäuse 20 induzierten Magnetfeldes beim Betrieb des Brennstoffeinspritzventils 1 sorgen. Alternativ zu einem geschlitzten Ventilgehäuse 20 können derartige Schlitze 21 z. B. auch im Kernteil 8 und 9 vorgesehen sein, wie dies den Figuren 4B und 5B entnehmbar ist.

Der Brennstoff wird zentral zugeführt und in der durch den Pfeil 22 angezeigten Strömungsrichtung durch die zentrale Ausnehmung 23 des Brennstoffeinspritzventils 1 sowie durch Brennstoffkanäle 24a in den Ankerteilen 5a und 5b und Brennstoffkanäle 24b im Führungselement 18 zum Dichtsitz geleitet.

Wird an die erste Magnetspule 2 und die zweite Magnetspule 4 jeweils ein entgegengesetzt gerichteter Erregerstrom angelegt, wird in der ersten Magnetspule 2 sowie in der zweiten Magnetspule 4 jeweils ein Magnetfeld induziert, welche entgegengesetzt zueinander gerichtet sind. Da die Magnetfelder in der ersten Magnetspule 2 und der zweiten Magnetspule 4 entgegengesetzt gerichtet sind, hebt sich die Wirkung der Magnetfelder in Abspritzrichzung und in Zulaufrichtung zunächst auf. Der Anker 3 wird durch die auf ihn wirkende Magnetkraft der ersten Magnetspule 2 in Anlage am ersten Kernteil 8 gehalten. Die Wirkung der zweiten Magnetspule 4 ist aufgrund des Arbeitsspaltes 25 zwischen dem zweiten Ankerteil 5b und dem zweiten Kernteil 9 gering.

Zum Öffnen des Brennstoffeinspritzventils 1 wird der die erste Magnetspule 2 erregende Strom abgeschaltet, wodurch von der ersten Magnetspule 2 auf den Anker 3 keine Magnetkraft mehr ausgeübt wird. Der Anker 3 wird nun um eine Strecke, welche dem Arbeitsspalt 25 entspricht, in die zweite Magnetspule 4 gegen die Kraft der Rückstellfeder 17 hineingezogen. Dadurch wird die Ventilnadel 13 in Öffnungsrichtung über den zweiten Flansch 15 vom Anker 3 mitgenommen. Am abspritzseitigen Ende der Ventilnadel 13 ist ein nicht dargestellter Ventilschließkörper ausgebildet, welcher durch die Bewegung der Ventilnadel 13 von einer nicht dargestellten Ventilsitzfläche abhebt und dadurch das Brennstoffeinspritzventil 1 öffnet.

Der zwischen dem zweiten Ankerteil 5b und dem zweiten Kernteil 9 ausgebildete Arbeitsspalt 25 ist nun geschlossen. Ein gleich großer Arbeitsspalt 25 befindet sich in geöffnetem Zustand des Brennstoffeinspritzventils 1 zwischen dem ersten Ankerteil 5a und dem ersten Kernteil 8.

Zur Vorbereitung auf den Schließvorgang wird die erste Magnetspule 2 wieder bestromt, so daß der Anker 3 eine Kraft in Richtung der ersten Magnetspule 2 erfährt, die jedoch aufgrund des Arbeitsspalts 25 kleiner als die durch die zweite Magnetspule 4 ausgeübte Kraft ist. Schaltet man nun den die zweite Magnetspule 4 erregenden Strom ab, wird der Anker 3 durch die Summe der Kräfte der Rückstellfeder 17 und der ersten Magnetspule 2 zusammen mit der Ventilnadel 13 in Abspritzrichtung beschleunigt. Durch das vorherige Bestromen der ersten Magnetspule 2 und das resultierende Abfallen des Ankers 3 vom zweiten Kernteil 9 wird eine schnelle Schließbewegung erreicht. Kurze und vor allem präzise Schließzeiten, welche nur noch geringfügig von Adhäsion und Wirbelströmen beeinträchtigt sind, sind die positive Folge.

In Fig. 2 sind qualitativ die während des öffnungs- und Schließvorgangs des Brennstoffeinspritzventils 1 herrschenden Kräfte dargestellt.

Das obere Diagramm deutet den elektrischen Steuerbefehl tᵢ für die Ventilöffnung an. Im zweiten mittleren Diagramm sind die wirkenden Magnetkräfte F_{mag} als Funktion der Zeit t dargestellt. Dabei ist oberhalb der Zeitachse die Magnetkraft der zweiten Magnetspule 4 dargestellt, während unterhalb der Zeitachse die Magnetkraft der ersten Magnetspule 2 dargestellt ist. Zur Vorbereitung auf das Öffnen des Brennstoffeinspritzventils 1 werden die erste Magnetspule 2 und die zweite Magnetspule 4 gleichzeitig mit einem betragsmäßig etwa gleichen, aber entgegengesetzt gerichteten Erregerstrom bestromt. Haben beide Magnetfelder ihre volle Stärke erreicht, wird zum Öffnen des Brennstoffeinspritzventils 1 die erste Magnetspule 2 abgeschaltet. Die Magnetkraft der zweiten Magnetspule 4 zieht den Anker 3 in Öffnungsrichtung an. Schlägt der Anker 3 am zweiten Kernteil 9 an, kann die Magnetkraft durch Zurückregeln des Erregerstromes auf die notwendige Haltekraft reduziert werden.

Zur Vorbereitung auf das Schließen des Brennstoffeinspritzventils 1 wird die erste Magnetspule 2 wieder bestromt und gleichzeitig der Erregerstrom durch die zweite Magnetspule 4 wieder erhöht. Dadurch übt die erste Magnetspule 2 wieder eine Magnetkraft auf den Anker 3 aus, welche nach Abschalten der zweiten Magnetspule 4 gemeinsam mit der Kraft der Rückstellfeder 17 über den ersten Flansch 14 und den zweiten Flansch 15 die Ventilnadel 13 in Schließrichtung bewegt. Nach Beendigung der Flugphase des Ankers 3 sinkt die Magnetkraft nach Abschalten des die erste Magnetspule 2 erregenden Stromes langsam auf Null ab.

Das untere Diagramm in Fig. 2 stellt die Summe der Kräfte (Magnetkraft der ersten und zweiten Magnetspule 2 und 4 sowie die Rückstellkraft der Rückstellfeder 17) dar. Werden in der Vorbereitungsphase auf das Öffnen des Brennstoffeinspritzventils 1 die erste Magnetspule 2 und die zweite Magnetspule 4 bestromt, bleibt als resultierende Kraft lediglich die Rückstellkraft der Rückstellfeder 17 übrig, da die Magnetfelder gleich groß, aber entgegengesetzt gerichtet sind. Die Rückstellfeder 17 hält das Brennstoffeinspritzventil 1 in dieser Phase geschlossen. Wird die erste Magnetspule 2 abgeschaltet, übersteigt die Magnetkraft der zweiten Magnetspule 4 die Rückstellkraft der Rückstellfeder 17, wodurch das Brennstoffeinspritzventil 1 geöffnet wird. Hat der Anker 3 seine Endposition erreicht, nimmt die Magnetkraft durch das Hinunterregeln des Erregerstroms auf die Haltestromstärke wieder ab. Sie übersteigt aber immer noch die Kraft der Rückstellfeder 17, so daß das Brennstoffeinspritzventil 1 in der geöffneten Stellung verbleibt. Wird zur Vorbereitung des Schließvorgangs die erste Magnetspule 2 wieder bestromt, hat dies zunächst keine Auswirkung auf die herrschenden Kraftverhältnisse. Erst wenn die zweite Magnetspule 4 ausgeschaltet wird, wirken nur noch die Magnetkraft der ersten Magnetspule 2 und die Rückstellkraft der Rückstellfeder 17 in die gleiche Richtung, wodurch das Brennstoffeinspritzventil 1 geschlossen wird.

Fig. 3 zeigt in einer ausschnittsweisen Schnittdarstellung ein Detail des in Fig. 1 beschriebenen Ausführungsbeispiels des erfindungsgemäßen Brennstoffeinspritzventils 1 im Bereich III in Fig. 1. Zur Verdeutlichung der Wirkung der nichtmagnetisierbaren Schicht 11 zwischen dem ersten Stegteil 10a und dem zweiten Stegteil 10b zwischen der ersten Magnetspule 2 und der zweiten Magnetspule 4 ist der Bestromungszustand der ersten Magnetspule 2 und der zweiten Magnetspule 4 während der geöffneten Phase des Brennstoffeinspritzventils 1 dargestellt. In der Zeichnung sind nur diejenigen Teile des Brennstoffeinspritzventils 1 dargestellt, welche zur Erläuterung der Wirkungsweise benötigt werden. Dabei sind bereits beschriebene Bauteile mit den gleichen Bezugszeichen versehen.

Aus den in Fig. 3 dargestellten Magnetfeldlinien 30 ist ersichtlich, daß diese bedingt durch die Geometrie der Anordnung und die Lage der nichtmagnetisierbaren Schicht 11 lediglich das Ventilgehäuse 20 im Bereich der zweiten Magnetspule 4, das zweite Kernteil 9 und das zweite Ankerteil 5b durchdringen. Diejenigen Anteile des Magnetfeldes, welche das erste Ankerteil 5a, das Ventilgehäuse 20 im Bereich der ersten Magnetspule 2 sowie das erste Kernteil 8 durchdringen, sind äußerst gering. Das Material der nicht magnetisierbaren Schicht 11 sowie ihre Lage zwischen der ersten Magnetspule 2 und der zweiten Magnetspule 4 und ihre axiale Ausdehnung können so gewählt werden, daß die Verluste nahezu verschwinden. Die Lage der Schicht 11 ermöglicht die Optimierung entweder des Öffnungs- oder des Schließvorgangs, je nachdem ob die Schicht 11 näher an der ersten Magnetspule 2 oder der zweiten Magnetspule 4 angeordnet ist, da entweder das erste Ankerteil 5a oder das zweite Ankerteil 5b stärker durch das jeweilige Magnetfeld beeinflußt wird. Zur einfacheren Herstellung des Ventilgehäuses 20, wenn es beispielsweise wünschenswert ist, das Ventilgehäuse 20 einstückig auszubilden, braucht die radiale Ausdehnung der Schicht 11 nicht das ganze Ventilgehäuse 20 zu teilen. Es genügt, einen Schlitz bis zur gewünschten radialen Ausdehnung im Ventilgehäuse 20 anzubringen und diesen mit der nichtmagnetisierbaren Schicht 11 zu füllen.

Zur Verdeutlichung der eingangs erwähnten axialen Schlitze 21 wird in Fig. 4A und Fig. 4B in einer radialen Schnittdarstellung die Diffusion des magnetischen Feldes und in den Fig. 5A und 5B in einer radialen Schnittdarstellung der Verlauf der Wirbelströme im Kernteil 8 dargestellt. Die Schnitte verlaufen entlang der Linie IV-IV, V-V in Fig. 1.

Fig. 4A zeigt zum Vergleich ein ungeschlitztes Kernteil 8 in einem radialen Schnitt entlang der Linie IV-IV und die Diffusion des im Kernteil 8 induzierten Magnetfeldes der ersten Magnetspule 2.

Fig. 4B zeigt das Kernteil 8 in einem radialen Schnitt entlang der Linie IV-IV in einem zweifach geschlitzten Bereich und die Diffusion des im Kernteil 8 induzierten Magnetfeldes der ersten Magnetspule 2. Durch die Schlitze 21 ist das Kernteil 8 in zwei Teile 8a und 8b unterteilt. Das Magnetfeld ist bedingt durch die Schlitze 21 zwischen den Teilen 8a und 8b nicht kreisförmig geschlossen. Dadurch können Verluste geringer gehalten werden, was sich positiv auf die Ansteuerleistung der Magnetkreise auswirkt.

In Fig. 5A ist zum Vergleich der Verlauf der Wirbelströme in einem geschlossenen Kernteil 8 in einem radialen Schnitt entlang der Linie V-V dargestellt. Die Wirbelströme sind durch die ununterbrochene Form des Kernteils 8 stark ausgeprägt und beeinflussen daher die Schließzeit des Brennstoffeinspritzventils 1 erheblich.

In Fig. 5B ist ein Schnitt entlang der Linie V-V durch das doppelt geschlitzte Kernteil 8 dargestellt. Die Wirbelströme treten hierbei nicht durch die Schlitze 21, sondern bauen sich in den beiden Teilen 8a und 8b wiederum zu geschlossenen Wirbelströmen auf. Die Wirkung der Wirbelströme wird dadurch insgesamt reduziert.

Die Erfindung ist nicht auf das beschriebene Ausführungsbeispiel beschränkt, sondern eignet sich auch für nach außen öffnende Brennstoffeinspritzventile 1.

## Patentansprüche

1. Brennstoffeinspritzventil (1), insbesondere Brennstoffeinspritzventil (1) für Brennstoffeinspritzanlagen von Brennkraftmaschinen, mit einer mit einem Anker (3) zusammenwirkenden ersten Magnetspule (2), einer mit dem Anker (3) zusammenwirkenden zweiten Magnetspule (4) und einer mit dem Anker (3) kraftschlüssig in Verbindung stehenden Ventilnadel (13) zur Betätigung eines Ventilschließkörpers, wobei mit der ersten Magnetspule (2) eine Kraft in einer Schließrichtung und mit der zweiten Magnetspule (4) eine Kraft in einer Öffnungsrichtung auf den Anker (3) ausübbar ist,
**dadurch gekennzeichnet,**
**dass** ein Ventilgehäuse (20) oder als Innenpol dienende Kernteile (8, 9) des Brennstoffeinspritzventils (1) zwei Schlitze (21) in axialer Richtung aufweisen, die sich entlang mindestens einer der Magnetspulen (2, 4) erstrecken.

2. Brennstoffeinspritzventil nach Anspruch 1,
**dadurch gekennzeichnet,**
**dass** sich zwischen der ersten Magnetspule (2) und der zweiten Magnetspule (4) eine nicht magnetisierbare Schicht (11) befindet.

3. Brennstoffeinspritzventil nach Anspruch 2,
**dadurch gekennzeichnet,**
**dass** die nicht magnetisierbare Schicht (11) einen zwischen der ersten Magnetspule (2) und der zweiten Magnetspule (4) angeordneten Steg (10) in ein der ersten Magnetspule (2) zugewandtes erstes Stegteil (10a) und ein der zweiten Magnetspule (4) zugewandtes zweites Stegteil (10b) teilt.

4. Brennstoffeinspritzventil nach Anspruch 3,
**dadurch gekennzeichnet,**
**dass** der Abstand zwischen der ersten Magnetspule (2) und der nicht magnetisierbaren Schicht (11) und der Abstand zwischen der zweiten Magnetspule (4) und der nicht magnetisierbaren Schicht (11) unterschiedlich groß bemessen sind.

5. Brennstoffeinspritzvetitil nach Anspruch 4,
**dadurch gekennzeichnet,**
**dass** die nicht magnetisierbare Schicht (11) sich näher an der ersten Magnetspule (2) als an der zweiten Magnetspule (4) befindet.

6. Brennstoffeinspritzventil nach einem der Ansprüche 1 bis 5,
**dadurch gekennzeichnet,**
**dass** der Anker (3) zweiteilig ausgebildet ist und sich in ein erstes Ankerteil (5a) und ein zweites Ankerteil (5b) gliedert, wobei das erste Ankerteil (5a) über einen ersten Flansch (14) in Wirkverbindung mit der Ventilnadel (13) steht und das zweite Ankerteil (5b) über einen zweiten Flansch (15) in Wirkverbindung mit der Ventilnadel (13) steht.

7. Brennstoffeinspritzventil nach Anspruch 6,
**dadurch gekennzeichnet,**
**dass** das erste Ankerteil (5a) und das zweite Ankerteil (5b) jeweils eine kegelförmige Aussparung (12) aufweisen.

## Claims

1. Fuel injection valve (1), in particular fuel injection valve (1) for fuel injection systems of internal combustion engines, with a first magnet coil (2) cooperating with an armature (3), a second magnet coil (4) cooperating with the armature (3) and a valve needle (13) connected non-positively to the armature (3) and intended for actuating a valve-closing body, it being possible for a force in a closing direction to be exerted on the armature (3) by means of the first magnet coil (2) and a force in an opening direction to be exerted on said armature by means of the second magnet coil (4), **characterized in that** a valve housing (20) or core parts (8, 9) of the fuel injection valve (1) which serve as an internal pole have two slots (21) in the axial direction which extend along at least one of the magnet coils (2, 4).

2. Fuel injection valve according to Claim 1, **characterized in that** a non-magnetizable layer (11) is located between the first magnet coil (2) and the second magnet coil (4).

3. Fuel injection valve according to Claim 2, **characterized in that** the non-magnetizable layer (11) divides a web (10) arranged between the first magnet coil (2) and the second magnet coil (4) into a first web part (10a) facing the first magnet coil (2) and a second web part (10b) facing the second magnet coil (4).

4. Fuel injection valve according to Claim 3, **characterized in that** the distance between the first magnet coil (2) and the non-magnetizable layer (11) and the distance between the second magnet coil (4) and the non-magnetizable layer (11) are of a different dimension.

5. Fuel injection valve according to Claim 4, **characterized in that** the non-magnetizable layer (11) is located nearer to the first magnet coil (2) than to the second magnet coil (4).

6. Fuel injection valve according to one of Claims 1 to 5, **characterized in that** the armature (3) has a two-part design and is divided into a first armature part (5a) and a second armature part (5b), the first armature part (5a) being operatively connected to the valve needle (13) via a first flange (14) and the second armature part (5b) being operatively connected to the valve needle (13) via a second flange (15).

7. Fuel injection valve according to Claim 6, **characterized in that** the first armature part (5a) and the second armature part (5b) each have a conical clearance (12).

## Revendications

1. Injecteur de carburant (1), en particulier injecteur de carburant (1) pour des systèmes d'injection de carburant de moteurs à combustion interne, comprenant une première bobine magnétique (2) coopérant avec un induit (3), une deuxième bobine magnétique (4) coopérant avec l'induit (3), et une aiguille de soupape (13) reliée par liaison de force à l'induit (3) pour actionner un obturateur de soupape, la première bobine magnétique (2) exerçant sur l'induit (3) une force en direction de fermeture et la deuxième bobine magnétique (4), exerçant une force en direction d'ouverture,
**caractérisé en ce qu'**
un boîtier de soupape (20) ou des pièces de noyau (8, 9) servant de pôle intérieur de l'injecteur de carburant (1) présentent deux fentes (21) qui s'étendent en direction axiale, le long d'au moins une des bobines magnétiques (2, 4).

2. Injecteur de carburant selon la revendication 1,
**caractérisé en ce qu'**
une couche non magnétisable (11) se trouve entre la première bobine magnétique (2) et la deuxième bobine magnétique (4).

3. Injecteur de carburant selon la revendication 2,
**caractérisé en ce que**
la couche non magnétisable (11) divise une nervure (10) disposée entre la première bobine magnétique (2) et la deuxième bobine magnétique (4) en une première partie de nervure (10a) tournée vers la première bobine magnétique (2) et une deuxième partie de nervure (10b) tournée vers la deuxième bobine magnétique (4).

4. Injecteur de carburant selon la revendication 3,
**caractérisé en ce que**
la distance entre la première bobine magnétique (2) et la couche non magnétisable (11) et la distance entre la deuxième bobine magnétique (4) et la couche non magnétisable (11) sont de grandeurs différentes.

5. Injecteur de carburant selon la revendication 4,
**caractérisé en ce que**
la couche non magnétisable (11) se trouve plus près de la première bobine magnétique (2) que de la deuxième bobine magnétique (4).

6. Injecteur de carburant selon l'une quelconque des revendications 1 à 5,
**caractérisé en ce que**
l'induit (3) est divisé en deux parties, une première partie d'induit (5a) et une deuxième partie d'induit (5b), dont la première partie d'induit (5a) est en liaison active par une première bride (14) avec l'aiguille de soupape (13), et dont la deuxième partie d'induit (5b) est en liaison active par une deuxième bride (15) avec l'aiguille de soupape (13).

7. Injecteur de carburant selon la revendication 6,
**caractérisé en ce que**
la première partie d'induit (5a) et la deuxième partie d'induit (5b) présentent chacune un évidement conique (12).
